# EUROPÄISCHE PATENTSCHRIFT

(11) **EP 0 197 141 B1**
(45) Veröffentlichungstag und Bekanntmachung des Hinweises auf die Patenterteilung: **10.02.1988**
(21) Anmeldenummer: 85905402.5
(22) Anmeldetag: 09.10.1985
(51) Int. Cl.: A63C 5/12

(54) **ARMIERUNGSEINLAGE FÜR SKIER**
REINFORCEMENT INSERT FOR SKIS
PIECE DE RENFORCEMENT POUR SKIS

(30) Priorität: 10.10.1984 DE 3437235; 30.10.1984 DE 3439682
(43) Veröffentlichungstag der Anmeldung: 15.10.1986
(73) Patentinhaber: ST-SPORTTECHNIK HANDELSGESELLSCHAFT M.B.H., D-8000 München 2 (DE)
(72) Erfinder: WINTERSBERGER, Lutz, Alois, D-8024 Oberhaching (DE)
(74) Vertreter: Bauer, Robert, Dipl.-Ing.
(86) Internationale Anmeldenummer: EP8500527
(87) Internationale Veröffentlichungsnummer: WO8602279

(56) Entgegenhaltungen:
- CH-A- 368 402
- DE-A- 2 014 025
- DE-A- 3 031 498
- FR-A- 2 130 793
- FR-A- 2 137 893

## Beschreibung

Die Erfindung betrifft eine streifenförmige Armierungseinlage für Skier gemäß dem ersten Teil des Anspruchs 1.

Beispielsweise aus der US-A-3 272 522, der US-A-3 329 437 und der DE-A-2014 025 sind bereits Armierungseinlagen für Skier in Form skelettartiger Metallprofile mit durchbrochenem Steg bekannt. Solche Metallprofile werden innerhalb des Skis in ihrem Stegbereich gewöhnlich in Kunstharz eingebettet, das damit eine feste, formschlüssige Verbindung eingeht. Indessen müssen die betreffenden Profile durch Taillierung und Krümmung der jeweiligen Skiform angepaßt sein, was ihre Herstellung aufwendig und teuer macht. Zudem können ihre Randflansche zu unerwünschten Versteifungen des Skis führen.

Die DE-A-30 31 498 zeigt einen Wasser- und das DE-U-82 03 861 einen Langlaufski mit einer als Halbfabrikat lieferfähigen Armierungseinlage, bestehend aus einem durchbrochenen Metallband gleichmäßiger Breite, die geringer ist als die minimale Breite des Skis. Derartige Bänder sind dazu vorgesehen, allseitig umschlossen in den Ski eingebettet zu werden. Zweckmäßigerweise wird dabei je ein Band in der Nähe der Ober- und der Unterseite des Skis angeordnet, um die dort infolge der Biege- und Torsionsbeanspruchungen auftretenden Kräfte aufzunehmen. Daneben finden in der Skiherstellung gemäß AT-A-347 831 Metalleinlagen in Form durchgehender Leichtmetallbleche Verwendung, die gewöhnlich bereits in Verbindung mit den im Skiaufbau angrenzenden Schichten, dem Skigrundriß entsprechend abgerichtet werden. Vor allem im letzteren Fall ist die feste Einbindung in den Ski problematisch derart, daß die von der Einlage aufzunehmenden Kräfte in diese eingeleitet werden können und daß der Ski nicht der Gefahr unterliegt, sich in Vertikalrichtung aufzulösen. Dies gilt umso mehr, als das bis an die Skiseitenflächen heranreichende Blech von dort her Temperaturdifferenzen rasch in den Ski einzuleiten vermag, die dort zu Wärmespannungen führen, und obgleich man gewöhnlich die betreffenden Bleche vor ihrer Weiterverarbeitung mit einem Haftvermittler beschichtet. Darüber hinaus hat sich das Leichtmetallblech in vielen Fällen als zu unelastisch erwiesen, indem es zu bleibenden Verformungen kam.

Aus dem Prospekt 82/83 der Firma A. Rohrmoser, A-5602 Wagrain, ist eine als solche vorfertigbare Armierungseinlage gemäß dem ersten Teil des Anspruchs 1 bekannt, bei der ein gelochtes Stahlband in ein beidseitig darüber überstehendes Kunststoffband einlaminiert ist. Diese Armierungseinlage soll etwa in der halben Höhe des Skikörpers Anwendung finden.

Schließlich ist aus der CH-A-368 402 ein im wesentlichen aus thermoplastischem Kunststoff bestehender Ski bekannt, bei dem zum einen zwei im wesentlichen die gesamte Skibreite einnehmende gelochte Stahlbänder in der Nähe der Skisohle bzw. der Skioberfläche (Deckfläche) angeordnet sind, zum anderen der betreffende Kunststoff, vorzugsweise hochmolekulares Polyethylen, auch bereits eine hohe Gleit- und Widerstandsfähigkeit aufweisen soll, vermutlich um selbst die Lauffläche des Skis zu bilden.

Hiervon ausgehend liegt der Erfindung die Aufgabe zugrunde, eine streifenförmige Armierungseinlage gemäß dem ersten Teil des Anspruchs 1 so auszubilden, daß sie nicht nur die Einbindung des bandförmigen Metallkörpers in den Ski erleichtert bzw. verbessert, sondern darüber hinaus der Notwendigkeit enthebt, eine eigene Laufsohlen- oderSkioberflächenschicht vorzusehen.

Diese Aufgabe ist in zwei Alternativen durch die kennzeichnenden Merkmale der Ansprüche 1 und 2 gelöst.

Mit der Erfindung ist ein preiswertes Halbfabrikat geschaffen, das bei einem hohen Qualitätsanforderungen genügenden Ski dessen Herstellung beträchtlich vereinfacht. Dabei geht die Erfindung davon aus, daß ja eine solche Armierungseinlage ohnedies am zweckmäßigsten, wie bereits bekannt, in der Nähe der Skisohle und/oder der Skioberfläche, mithin im Abstand von der neutralen Faser des Skikörpers, angeordnet wird.

In soweit bekannter Weise kann die erfindungsgemäße Armierungseinlage in Standardbreite in den Skikörperrohling eingearbeitet und erst anschließend, zusammen mit den übrigen Schichten, am Rand beschnitten werden. Dabei wird der Metallkörper in aller Regel eine Breite aufweisen, die geringer ist als die geringste Breite des fertigen Skikörpers.

Die abhängigen Ansprüche geben vorteilhafte Ausgestaltungsmöglichkeiten der Erfindung an.

Nachfolgend werden entsprechende Ausführungsbeispiele genauer beschrieben. Dabei zeigt
Fig. 1 eine Draufsicht auf einen Abschnitt einer erfindungsgemäßen Armierungseinlage, wobei auf der linken Seite die aufeinanderliegenden Schichten nacheinander abgebrochen erscheinen, und
Fig. 2 eine vergrößerten vertikalen Längsschnitt durch eine erfindungsgemäße Armierungseinlage.

Die in Fig. 1 gezeigte Armierungseinlage besteht aus einer unteren bandförmigen Schicht 2 und einer oberen bandförmigen Schicht 4 eines ggf. selbst wiederum armierten Kunststoffes, wie z. B. Epoxidharz, wozwischen ein schmälerer bandförmiger Metallkörper 6 eingelagert ist. Die obere Schicht 4 ist entsprechend einer gewünschten Skioberflächenstruktur behandelt und dazu ggf. beschichtet und/oder eingefärbt.

Die Armierung kann beispielsweise aus Glas-oder Kohlenstoffasern oder -gewebe bestehen. Der Metallkörper 6 weist zueinander versetzte Durchbrechungen 8, hier in Gestalt von kreisrunden Löchern mit einem Durchmesser von 4 mm auf. Die Breite des Metallkörpers 6 beträgt in dem gezeigten Beispiel für die Verwendung in Alpinskiern 50 mm, diejenige des aus den beiden Kunststoffschichten 2 und 4 bestehenden Bandes 10 90 mm. Das Kunststoffband 10 ist jedenfalls breiter als die maximale Breite des Skis, während diejenige des Metallkörpers 6 geringer als die minimale Breite des Skis ist, so daß das Kunststoffband 10 im Bedarfsfall die gesamte Breite des Skis einnehmen kann (es wird bei der Skiherstellung entsprechend abgerichtet), während der bandförmige Metallkörper 6 auf der ganzen Länge in den Ski eingebettet bleibt.

Um eine Einbindung in das Kunststoffband 10 noch zu verbessern, kann der Metallkörper 6 in an sich bekannter Weise mit einem Haftvermittler beschichtet sein. Die beiden Kunststoffschichten 2 und 4 sind durch Verkleben, Verschweißen oder dergl. miteinander verbunden, wobei der Kunststoff bzw. das Bindemittel die Durchbrechungen 8 ausfüllt. Auf diese Weise besteht zwischen Metallkörper 6 und Kunststoffband 10 eine formschlüssige Verbindung, während auch die beiden Schichten 2 und 4 des Kunststoffbandes fest aufeinandergehalten werden. Die Durchbrechungen 8 sollten so klein wie möglich bemessen werden, solange noch Gewähr dafür gegeben ist, daß der Kunststoff bzw. das Bindemittel die Durchbrechungen voll ausfüllt.

Fig. zeigt, wie auf das Kunststoffband 10 unterseitig noch eine separate Laufsohlenschicht 12 auflaminiert ist. Alternativ hierzu kann die Unterseite des Kunststoffbandes 10 bei Wahl eines hierzu geeigneten Kunststoffs auch selbst unmittelbar als Laufsohle ausgebildet sein, ebenso wie die Oberseite entsprechend einer gewünschten Skioberfläche gestaltet und/oder beschichtet sein könnte.

Vorzugsweise handelt es sich bei dem Metallkörper 6 um ein Federstahlband, dessen Dicke im Falle von Alpinskiern zwischen 0,2 und 0,3 mm, im Falle von Langlaufskiern zwischen 0,1 und 0,2 mm beträgt. Die Dicke des Kunststoffbandes 10 wird in der Regel zwischen 0,5 und 1 mm liegen. Für Alpinskier wird die Breite des Metallkörpers 6 zwischen 40 und 60 mm, für Langlaufskier, die mit recht unterschiedlichen (Minimal-)Breiten angeboten werden, zwischen 10 und 40 mm betragen.

Ein zusätzlicher Verankerungseffekt des Metallkörpers 6 in dem Kunststoffband 10 kann dadurch erreicht werden, daß die Durchbrechungen 8, wie dies auch in Fig. gestrichelt angedeutet ist, Grate 14 aufweisen. Im übrigen kann der Metallkörper 6, wie dies in Fig. 1 zu erkennen ist, beidseitig durchgehende, d. h. im wesentlichen ununterbrochene Ränder 16 besitzen, die ihn in besonderem Maße geeignet machen, ohne bleibende Verformungen hohe Zugkräfte aufzunehmen. Es können diese Ränder jedoch, wie in der Figur 1 gleichfalls zu erkennen, gezahnt sein, um ihre Einbindung in das Kunststoffband zu begünstigen.

## Patentansprüche

1. Streifenförmige Armierungseinlage als Halbfabrikat für die Skiherstellung, mit einem bandförmigen, regelmäßig angeordnete Durchbrechungen (8) aufweisenden Metallkörper (6), der in ein Kunststoffband (10) eingebettet ist derart, daß das Kunststoffband beidseitig über den Metallkörper übersteht, dadurch gekennzeichnet, daß eine der beiden Oberflächen des .Kunststoffbandes (10) als Skilauffläche ausgebildet oder entsprechend beschichtet ist.

2. Streifenförmige Armierungseinlage als Halbfabrikat für die Skiherstellung, mit einem bandförmigen, regelmäßig angeordnete Durchbrechungen (8) aufweisenden Metallkörper (6), der in ein Kunststoffband (10) eingebettet ist derart, daß das Kunststoffband beidseitig über den Metallkörper übersteht, dadurch gekennzeichnet, daß eine der beiden Oberflächen des Kunststoffbandes (10) als Skioberfläche (Deckfläche) ausgebildet oder entsprechend beschichtet ist.

3. Armierungseinlage nach Anspruch 1 oder 2, dadurch gekennzeichnet, daß der Metallkörper (6) für Alpinskier eine Breite zwischen 30 mm und 60 mm, vorzugsweise eine solche in der Größenordnung von 50 mm aufweist.

4. Armierungseinlage nach Anspruch 1 oder 2, dadurch gekennzeichnet, daß der Metallkörper (6) für Langlaufskier eine Breite zwischen 10 mm und 40 mm aufweist.

5. Armierungseinlage nach einem der vorhergehenden Ansprüche, dadurch gekennzeichnet, daß die Durchbrechungen (8) gegeneinander versetzt angeordnet sind.

6. Armierungseinlage nach einem der vorhergehenden Ansprüche, dadurch gekennzeichnet, daß die Durchbrechungen (8) aus kreisrunden, elliptischen oder annähernd dreieckigen Löchern oder aus Langlöchern bestehen.

7. Armierungseinlage nach Anspruch 6, dadurch gekennzeichnet, daß die Löcher bzw. darin einbeschriebene Kreise einen Durchmesser zwischen 2 mm und 8 mm aufweisen.

8. Armierungseinlage nach einem der vorhergehenden Ansprüche, dadurch gekennzeichnet, daß die Durchbrechungen (8) Grate (14) aufweisen.

9. Armierungseinlage nach einem der vorhergehenden Ansprüche, dadurch gekennzeichnet, daß die Durchbrechungen (8) zu beiden Seiten des Metallkörpers (6) einen im wesentlichen ununterbrochenen Rand (16) bestehen lassen.

10. Armierungseinlage nach Anspruch 9, dadurch gekennzeichnet, daß der Rand (16) gezahnt ist.

11. Armierungseinlage nach einem der vorhergehenden Ansprüche, dadurch gekennzeichnet, daß der Metallkörper (6) aus Federstahl besteht.

12. Armierungseinlage nach Anspruch 11, dadurch gekennzeichnet, daß die Stärke des Metallkörpers (6) für Alpinskier zwischen 0,2 und 0,3 mm und für Langlaufskier zwischen 0,1 und 0,2 mm beträgt.

13. Armierungseinlage nach einem der vorhergehenden Ansprüche, dadurch gekennzeichnet, daß der Metallkörper (6) in an sich bekannter Weise mit einem Haftvermittler beschichtet ist.

14. Armierungseinlage nach einem der vorhergehenden Ansprüche, dadurch gekennzeichnet, daß das Kunststoffband (10) aus einem Laminat besteht.

15. Armierungseinlage nach Anspruch 14, dadurch gekennzeichnet, daß das Laminat ein Faser- oder Gewebelaminat ist.

16. Armierungseinlage nach einem der vorhergehenden Ansprüche, dadurch gekennzeichnet, daß das Material des Kunststoffbandes (10) oder ein entsprechendes Bindemittel die Durchbrechungen (8) des Metallkörpers (6) ausfüllt.

## Claims

1. Strip-shaped reinforcing insert as semifinished product for ski production comprising a strip-shaped metal body (6) which comprises regularly disposed holes (8) and is embedded in a plastic strip (10) in such a manner that the plastic strip projects beyond the metal body on both sides, characterized in that one of the two surfaces of the plastic strip (10) is made as ski running face or correspondingly coated.

2. Strip-shaped reinforcing insert as semifinished product for ski production comprising a strip-shaped metal body (6) which comprises regularly disposed holes (8) and is embedded in a plastic strip (10) in such a manner that the plastic strip projects beyond the metal body on both sides, characterized in that one of the two surfaces of the plastic strip (10) is formed as ski upper surface (top surface) or correspondingly coated.

3. Reinforcing insert according to claim 1 or 2, characterized in that the metal body (6) for alpine skis has a width between 30 mm and 60 mm, preferably of the order of magnitude of 50 mm.

4. Reinforcing insert according to claim 1 or 2, characterized in that the metal body (6) for cross-country skis has a width between 10 mm and 40 mm.

5. Reinforcing insert according to any one of the preceding claims, characterized in that the holes (8) are mutually offset.

6. Reinforcing insert according to any one of the preceding claims, characterized in that the holes (8) consist of circular, elliptical or approximately triangular holes or slots.

7. Reinforcing insert according to claim 6, characterized in that the holes or the circles described therein have a diameter between 2 mm and 8 mm.

8. Reinforcing insert according to any one of the preceding claims, characterized in that the holes (8) have burrs (14).

9. Reinforcing insert according to any one of the preceding claims, characterized in that the holes (8) on either side of the metal body (6) leave a substantially uninerrupted edge (16).

10. Reinforcing insert according to claim 9, characterized in that the edge (16) is serrated.

11. Reinforcing insert according to any one of the preceding claims, characterized in that the metal body (6) consists of spring steel.

12. Reinforcing insert according to claim 11, characterized in that the thickness of the metal body (6) for alpine skis is between 0.2 and 0.3 mm and for cross-country skis between 0.1 and 0.2 mm.

13. Reinforcing insert according to any one of the preceding claims, characterized in that the metal body (6) is coated in a manner known per se with a bonding mediator.

14. Reinforcing insert according to any one of the preceding claims, characterized in that the plastic strip (10) consists of a laminate.

15. Reinforcing insert according to claim 14, characterized in that the laminate is a fibre or woven fabric laminate.

16. Reinforcing insert according to any one of the preceding claims, characterized in that the material of the plastic strip (10) or a corresponding binding agent fills the holes (8) of the metal body (6).

## Revendications

1. Garniture d'armature en forme de bande comme produit semi-manufacturé pour la fabrication du ski, avec un corps métallique (6) en forme de bande, présentant des perforations (8) disposées d'une manière régulière, qui est logée dans une bande en matière synthétique (10) de telle façon que la bande en matière synthétique dépasse des deux côtés du corps métallique, caractérisée en ce qu'une des deux surfaces de la bande en matière synthétique (10) est formée ou enduite en conséquence comme surface de portée du ski.

2. Garniture d'armature en forme de bande comme produit semi-manufacturé pour la fabrication du ski, avec un corps métallique (6) en forme de bande, présentant des perforations (8) disposées d'une manière régulière, qui est logée dans une bande en matière synthétique (10) de telle façon que la bande en matière synthétique dépasse des deux côtés du corps métallique, caractérisée en ce qu'une des deux surfaces de la bande en matière synthétique (10) est formée ou enduite en conséquence comme surface du ski (surface de recouvrement).

3. Garniture d'armature selon la revendication 1 ou 2, caractérisée en ce que le corps métallique (6) présente pour les skis alpins une largeur de 30 mm à 60 mm, de préférence une largeur d'un ordre de grandeur de 50 mm.

4. Garniture d'armature selon la revendication 1 ou 2, caractérisée en ce que le corps métallique (6) présente pour les skis de fond une largeur de 10 à 40 mm.

5. Garniture d'armature selon une des revendications précédentes, caractérisée en ce que les perforations (8) sont disposées en quinconce.

6. Garniture d'armature selon une des revendications précédentes, caractérisée en ce que les perforations (8) consistent en trous circulaires, elliptiques ou presque triangulaires ou en trous oblongs.

7. Garniture d'armature selon la revendication 6, caractérisée en ce que les trous ou les cercles décrits ici présentent un diamètre de 2 à 8 mm.

8. Garniture d'armature selon une des revendications précédentes, caractérisée en ce que les perforations (8) présentent des crêtes (14).

9. Garniture d'armature selon une des revendications précédentes, caractérisée en ce que les perforations (8) laissent un bord (16) en grande partie continu des deux côtés du corps métallique (6).

10. Garniture d'armature selon la revendication 9, caractérisée en ce que le bord (16) est denté.

11. Garniture d'armature selon une des revendications précédentes, caractérisée en ce que le corps métallique (6) est en acier à ressort.

12. Garniture d'armature selon la revendication 11, caractérisée en ce que l'épaisseur du corps métallique (6) est pour les skis alpins de 0,2 et 0,3 mm et pour les skis de fond de 0,1 et 0,2 mm.

13. Garniture d'armature selon une des revendications précédentes, caractérisée en ce que le corps métallique (6) est enduit d'une manière connue en fait d'un agent auxiliaire procurant une adhésion.

14. Garniture d'armature selon une des revendications précédentes, caractérisée en ce que la bande de matière synthétique (10) consiste en aggloméré stratifié.

15. Garniture d'armature selon la revendication 14, caractérisée en ce que l'aggloméré stratifié est un laminé de fibre ou de toile.

16. Garniture d'armature selon une des revendications précédentes, caractérisée en ce que le matériau de la bande de matière synthétique (10) ou un liant corespondant remplit les perforations (8) du corps métallique (6).
